# FASCICULE DE BREVET EUROPEEN

(11) **EP 1 937 487 B1**
(45) Date de publication et mention de la délivrance du brevet: **11.03.2009**
(21) Numéro de dépôt: 06806944.2
(22) Date de dépôt: 03.10.2006
(51) Int. Cl.: B41M 5/26, B44C 1/22

(54) **PROCEDE DE REALISATION D'UNE IMPRESSION ET/OU PERSONNALISATION GRAPHIQUE INFALSIFIABLE SUR UN SUPPORT ET SUPPORT OBTENU**
VERFAHREN ZUR HERSTELLUNG EINES FÄLSCHUNGSSICHEREN KUNDENSPEZIFISCHEN UND/ODER BEDRUCKTEN GRAFISCHEN ELEMENTS AUF EINEM TRÄGER UND SO ERHALTENER TRÄGER
METHOD OF CREATING A FORGERY-PROOF CUSTOMISED AND/OR PRINTED GRAPHIC ELEMENT ON A SUPPORT AND SUPPORT THUS OBTAINED

(30) Priorité: 11.10.2005 FR 0553095
(43) Date de publication de la demande: 02.07.2008
(73) Titulaire: Gemalto SA, 92190 Meudon (FR)
(72) Inventeur: LESUR, Jean-Luc, F-83149 Bras (FR)
(74) Mandataire: Fragnaud, Aude
(86) Numéro de dépôt international: PCT/EP2006/067002
(87) Numéro de publication internationale: WO 2007/042429

(56) Documents cités:
- DE-A1- 4 429 110
- DE-A1- 10 148 759
- DE-A1- 19 949 542

## Description

La présente invention concerne le domaine de l'authentification d'un support ou partie de support à l'aide d'un sceau officiel.

Elle concerne plus particulièrement un procédé de réalisation d'une impression et/ou personnalisation graphique infalsifiable sur un support par faisceau électromagnétique notamment laser.

Les supports visés de préférence par l'invention sont des cartes plastiques, à puce électronique notamment, telles que cartes d'identité, permis de conduire, badges personnels, passeports, cartes de fidélité, cartes santé, bancaires, multi-applicatives.

Elle peut toutefois s'appliquer à tout type de support nécessitant une marque d'authentification ou d'authenticité pouvant être marquée par faisceau électromagnétique.

Parmi les moyens connus pour authentifier, certifier un support, un objet, un document officiel ou une photographie, un scellement en résine ou en cire, on connaît les sceaux ou cachets sous forme de tampons que l'on applique sur l'objet en question directement ou par le biais d'une pâte.
Le tampon comporte généralement une surface externe en relief reproduisant un motif officiel appelé sceau
et dont on transpose l'image sur l'objet. La transposition s'effectue par pression pour déformer et/ou imprimer une encre sur la surface de l'objet ou support.

Cependant, une fraude consiste à reproduire le sceau par moulage de l'empreinte laissée par le sceau sur le support.

La réalisation du sceau est généralement effectuée à des endroits et/ou à des moments distincts de ceux de l'impression et/ou personnalisation graphique, ce qui peut laisser une porte ouverte à des opportunités de fraude entre les différents lieux et/ou les moments concernés.
Dans le domaine du marquage de carte plastique par laser, il est possible de falsifier une photographie en ajoutant des traits par-dessus par laser.

Le document DE-A-4429110 décrit un procédé de réalisation d'une impression et/ou personnalisation graphique infalsifiable sur un support par faisceau électromagnétique, **caractérisé en ce qu**'il comporte les étapes suivantes de:
- fourniture d'au moins une diaphragme étant apte à dévier et/ou déformer le faisceau électromagnétique de manière à former un motif géométrique d'authentification,
- réalisation de l'impression et/ou personnalisation du support à l'aide du faisceau électromagnétique dévié et/ou déformé par la diaphragme.

L'invention a pour premier objectif de proposer un procédé de certification / authentification d'un support par sceau officiel qui soit plus difficilement falsifiable.

L'invention a pour second objectif de proposer un procédé de certification / authentification d'une impression et/ou personnalisation graphique par faisceau électromagnétique notamment laser sur un support qui n'offre plus de possibilités de fraude.

A cet effet, l'invention a pour objet un procédé de réalisation d'une impression et/ou personnalisation graphique infalsifiable sur un support par faisceau électromagnétique.
Il se distingue en ce qu'il comporte les étapes suivantes de :
- fourniture d'au moins un sceau officiel de marquage apte à dévier et/ou déformer le faisceau électromagnétique,
- réalisation de l'impression et/ou personnalisation du support à l'aide du faisceau électromagnétique dévié et/ou déformé par le sceau officiel de marquage.

Selon d'autres caractéristiques du procédé :
- l'impression et/ou personnalisation graphique est constituée par une image du sceau lui-même;
- l'impression et/ou personnalisation graphique comporte au moins une partie transformée déviée et/ou déformée par le sceau officiel de marquage;
- le sceau officiel de marquage présente une surface ayant un relief définissant un motif d'authentification;

L'invention a également pour objet un support comportant une impression et/ou personnalisation graphique; il se distingue en ce qu'une partie au moins de l'impression et/ou personnalisation représente un sceau officiel de marquage présentant des nuances et/ou des détails de marquage au moins 2 fois plus fine que des points de marquage de faisceau électromagnétique ayant un diamètre égal à 20 µm.

L'invention a également pour objet un sceau officiel de marquage d'authentification pour dispositif d'impression et/ou personnalisation à faisceau électromagnétique; le sceau se distingue en ce qu'il présente une surface ayant un relief définissant un motif d'authentification.

D'autres particularités et avantages de l'invention apparaîtront à la lecture de la description, qui suit, donnée à titre d'exemple illustratif et non limitatif, et faite en référence aux figures annexées pour lesquelles :
- la figure 1 illustre une vue schématique d'un dispositif de personnalisation graphique de carte d'identité selon un premier mode de mise en oeuvre du procédé de l'invention ;
- la figure 2 illustre une vue schématique d'une carte obtenue portant une marque d'authentification;
- la figure 3 illustre une vue schématique d'un marquage laser de l'art antérieur;
- la figure 4 illustre une vue schématique détaillée d'un marquage laser selon le premier mode de mise en oeuvre;
- la figure 5 illustre une vue schématique d'un dispositif de personnalisation graphique de carte selon un second mode de mise en oeuvre du procédé de l'invention;
- Les figures 6A et 6B illustrent respectivement une vue schématique d'un détail du marquage obtenu comparativement aux dimensions d'un spot laser de l'art antérieur;
- la figure 7 illustre une vue schématique partielle d'un sceau de marquage utilisé selon le premier mode de réalisation.

A la figure 1, un procédé de réalisation d'une impression et/ou personnalisation graphique d'authentification infalsifiable sur un support 4 est mis en oeuvre à l'aide d'un dispositif de personnalisation 1 à faisceau électromagnétique, en l'occurrence un faisceau laser.

Le dispositif comporte un émetteur de faisceau laser 2 comportant notamment des moyens de balayage et de focalisation optique d'un faisceau 3.

Le faisceau est destiné à irradier un support 4 tel qu'une carte d'identification afin d'y imprimer une photographie 5 du détenteur de carte.

L'impact du faisceau laser sur la surface du support provoque une décoloration locale notamment sous l'effet de l'énergie thermique dégagée (brûlage) ou par réaction avec des pigments, réactifs ou tout composant sensible connu tel que le l'oxyde de titane contenu dans la matière au voisinage de la surface du support.

A ce propos, l'invention s'applique à tout procédé de marquage noir et blanc ou couleur par faisceau électromagnétique, de préférence laser. Elle s'applique en particulier aux procédés de type laser utilisant une feuille transparente de revêtement comportant des pigments sensibles au laser ou ceux utilisant plusieurs couches superposées de pigments colorés différents.

Selon ce premier mode de mise en oeuvre, le procédé prévoit de fournir ou d'utiliser au moins un sceau officiel de marquage 6.

Le sceau de marquage de l'invention, contrairement à ceux de l'art antérieur, est un moyen d'authentification apte à dévier et/ou déformer et/ou disperser un faisceau électromagnétique de manière à marquer des caractéristiques susceptible d'être reconnues et contrôlées.

Le sceau comporte des moyens de répartition ou distribution de faisceau, par exemple un corps transparent comportant un relief (creux, arêtes, rainures...) avec des zones ou agencement de zones qui sous l'effet d'un faisceau laser produisent une répartition particulière du faisceau; des marques caractéristiques ou spécifiques associées à chaque zone du relief ou correspondant à une répartition ou distribution spécifique du faisceau sur une surface sont ainsi produites. Le sceau permet donc de réaliser une empreinte unique représentative du sceau par un faisceau laser en passant notamment à travers le sceau ou se réfléchissant sur lui.

Cette distribution ou répartition généralement hétérogène, irrégulière peut être obtenue par d'autres moyens notamment un ou plusieurs masques ou filtres complexes électroniques comme indiqué en fin de document, combinés de manière spécifique dans un ordre donné ou ordre différent selon l'unité de surface du support considéré ou plusieurs unités de surface du support destinées à être irradiés.

Le sceau comporte ou reproduit de préférence un ensemble de moyens de déviation ou de répartition /distribution de faisceaux / spots laser. Par exemple, le sceau comporte sur une de ses surfaces, un ensemble de caractéristiques géométriques selon une répartition donnée. Chaque zone du relief peut modifier un spot laser de manière spécifique.

L'empreinte d'un sceau résulte de l'irradiation d'un ensemble de spots laser modifiés différemment. Chaque unité de surface du support irradié peut donc avoir au niveau du sceau une signature graphique qui résulte de l'irradiation d'un ou plusieurs spots laser modifiés.

Le sceau marqué peut reproduire un motif d'authentification ayant des caractéristiques géométriques également difficilement falsifiables. Ainsi, par exemple le sceau marqué peut résulter de la somme de déviations et/ou déformations produites par deux sceaux différents agencés aléatoirement l'un par rapport à l'autre, notamment superposés et parallèle ou en étant inclinés l'un par rapport à l'autre.

Leur calage respectif est par contre enregistré de manière à marquer les supports avec les mêmes caractéristiques.

Il peut être transparent et présenter par exemple en surface un .relief représentant un motif d'authentification.

Dans l'exemple, un premier sceau 6 placé sur le parcours du faisceau a été réalisé en résine transparente; il comprend des rayures irrégulières dans une direction donnée, tandis qu'un second sceau 7 disposé en aval du parcours en dessous du premier, comprend des rayures orientées dans un sens perpendiculaire aux précédentes.

Conformément à une étape du procédé, le marquage du support est effectué à l'aide du faisceau électromagnétique après avoir été dévié et/ou déformé et/ou dispersé par le sceau.
Dans l'exemple, en effet, le faisceau laser traverse le premier sceau 6 en subissant des déviations
ou dispersions légères lorsqu'il rencontre les rayures; puis il traverse également le second sceau en subissant d'autres déviations ou dispersions supplémentaires.

Le résultat de l'impression laser est illustré à la figure 2; Un portrait représentant la personnalisation est marqué sur le support, avec un sceau marqué empiétant partiellement sur le portrait et une surface hors portrait sur le corps de carte.

Ainsi, le portrait (5) comporte une partie (58) déformée qui résulte d'une image déformée du portrait par les deux sceaux, cumulée avec une image des deux sceaux de marquage.
Sur la marque du sceau dit empreinte par la suite, des rayures respectives 6R et 7R des sceaux apparaissent de manière cumulée.

Il n'est pas possible ou du moins extrêmement difficile avec les moyens couramment disponibles du marché, de prélever le sceau notamment par scanner car il comporte une portion personnalisée et authentique variable d'une carte à l'autre (correspondant à l'intersection du portrait imprimé et d'une empreinte du sceau).

Il n'est pas possible non plus de scanner l'ensemble afin de dupliquer le portrait et l'image du sceau du fait des limitations de résolution des scanners existant et des dispositifs d'impression par faisceau laser comme on le verra par la suite par rapport aux nuances, dégradées, finesse des traits obtenus.

Une impression peut être une image quelconque par exemple décorative, logo etc. Tandis qu'une personnalisation peut être par exemple une photographie, une empreinte digitale, un iris de l'oeil, toute marque variable selon la personne ou entité associée.

A la figure 3, un balayage linéaire de faisceau laser sur le support dans le sens de la flèche laisse une marque sur un support constituée d'une série de points ronds 9 correspondants à une succession de tirs
ou spots laser se superposant et correspondant au diamètre du faisceau; chaque spot correspond en fait à un pulse laser.

A la figure 4, on a interposé un sceau simplifié transparent 10 comportant une discontinuité d'épaisseur entre un plan inférieur 11 et un plan supérieur 12 et une pente de jonction 13 entre les plans.
Ce sceau est capable de produire au moins trois marques caractéristiques.

L'intersection de la pente avec le plan inférieur forme une arête délimitée par une ligne 14 perpendiculaire au plan de la figure.

Le faisceau droit 3A produit des points 9' non déformés sur le plan 11 et sur le plan 12, tandis que l'arête 14 produit une ligne de contour très fin 15 projetée sur le support suivant la trajectoire du faisceau en constituante une première marque caractéristique.

La portion de faisceau 3D déviée par la pente produit une seconde marque M3D différente des points ronds 9', marque plus claire ou plus foncée suivant le procédé de marquage employé (respectivement coloration, décoloration ou sublimation, retrait de matière)

L'empreinte du sceau comporte également une troisième marque 16 qui résulte d'un cumul d'une marque 9' de faisceau droit à travers le plan 12 et d'une marque M3D de faisceau dévié 3D provenant de la pente de jonction 13. Cette marque 16 comporte une ligne correspondant à la projection d'une arête 14A situé à la jonction de la pente et du plan supérieur 12.

La succession de ces trois marques individuelles est aussi une caractéristique de l'empreinte.

Les ligne 15 et 16 peuvent avoir une finesse nettement plus prononcée (par exemple inférieur à 10 µm voire 1 µm) que le diamètre de points élémentaires 9 permis par le laser standard (par exemple 20 µm).

Les lignes 15 et 16 ont une résolution nettement plus importante (par exemple supérieure à 2000 DPI) que celle permise par le laser (par exemple 1000 DPI).

Ces lignes, visibles au microscope ou à la loupe, constituent des détails représentatifs du sceau utilisé et qui permettent d'authentifier le marquage.

A la figure 5, un second mode de mise en oeuvre du procédé utilise le même dispositif 2 à l'exception des moyens d'authentification officiels qui sont d'une autre conception que les premiers sceaux de marquage 6, 7.

Les seconds sceaux de marquage comprennent des surfaces plus ou moins réfléchissantes et/ou absorbantes de manière à produire une réflexion déviée et/ou atténuée selon l'incidence du faisceau, les matériaux employés dans la réalisation des sceaux.

Par exemple, les sceaux de marquage 26 et 27 comportent une surface en relief réfléchissante 29 comportant respectivement un motif d'authentification en relief comme dans les sceaux de marquage 6 et 7.

Dans le dispositif, le sceau 26 est disposé de manière à recevoir le faisceau du dispositif 2 et le renvoyer sur le sceau 27. Le faisceau subi donc deux réflexions et déformations consécutives en étant déformés ou déviés par les rayures présentes sur les surfaces de réflexion avant de parvenir sur le support.

A ce propos, un seul sceau peut convenir dans les deux modes décrits.

Une autre différence avec le premier mode réside dans le fait que le marquage du support s'effectue uniquement avec un sceau de manière à authentifier le support lui-même. L'image ou l'empreinte du sceau 38 lui-même constitue alors une impression et/ou personnalisation graphique du motif correspondant.

Ce procédé permet d'authentifier le support lui-même tel qu'un papier officiel, une feuille de passeport, une pièce de musée, un tableau, des bijoux, du cuir etc.

Il est toutefois préféré d'imprimer à travers le sceau un graphisme variable identifiable comme un portrait pour améliorer la sécurité de l'authentification.

A la figure 6A, on voit clairement qu'une partie détaillée de l'image représentant un sceau officiel présente des nuances et/ou des détails de marquage 36R, 37R plus fins que le diamètre (L) des points de laser 38, (fig. 6B) couramment utilisés.

Les lasers de personnalisation graphique utilisés du moins dans le domaine de la carte à puce ou d'identité présentent couramment un faisceau de l'ordre de 50 µm à 100 µm, les plus petits pouvant avoir un faisceau de l'ordre de 20 µm.

A la figure 7, un sceau 39 a été réalisé par un moulage d'une pièce de monnaie au même format mais en matériau transparent. La surface de la pièce comporte des irrégularités de surface, reliefs 40 formant un motif officiel. Une empreinte obtenue avec un laser standard à travers cette pièce a présenté de manière très nette sur un support de carte plastique PVC ou PET des traits ou des détails géométriques d'une largeur inférieure à 0,1 µm.

Les moyens d'authentification (sceau officiel optiques) pourraient être formés par d'autres objets tels que des prismes, cristaux, moyen de diffraction, occultation, bulles ou particules internes, permettant d'obtenir un même effet.

Le cas échéant, les moyens d'authentification du dispositif pourraient être réalisés sous forme logicielle et/ou électronique. Ils comprendraient par exemple des masques ou sceaux dits. électroniques ou logiciels, des programmes de pilotage agissant notamment sur des moyens de focalisation, diaphragme, des moyens de dispersion de faisceau et/ou d'atténuation de l'intensité du faisceau). Ces moyens adaptés pourraient agir en même temps sur la finesse, la dispersion et les nuances selon une répartition déterminée programmée à l'avance et correspondant à un motif géométrique de sceau.

## Revendications

1. Procédé de réalisation d'une impression et/ou personnalisation graphique infalsifiable sur un support par faisceau électromagnétique, **caractérisé en ce qu'**il comporte les étapes suivantes de :
- fourniture d'au moins un sceau officiel de marquage (6, 7), ledit sceau étant un moyen d'authentification apte à dévier et/ou déformer le faisceau électromagnétique (3) de manière à former un motif géométrique d'authentification représentant une empreinte du sceau et comportant des marques caractéristiques,
- réalisation de l'impression (5) et/ou personnalisation du support (4) à l'aide du faisceau électromagnétique dévié et/ou déformé par le sceau officiel de marquage.

2. Procédé selon la revendication 1, **caractérisé en ce que** l'impression et/ou personnalisation graphique est constituée par une image (38) du sceau lui-même.

3. Procédé selon la revendication 1, **caractérisé en ce que** l'impression et/ou personnalisation graphique (5) comporte une partie (58) transformée déviée et/ou déformée par le sceau officiel de marquage.

4. Procédé selon la revendication précédente, **caractérisé en ce que** l'impression et/ou personnalisation graphique comprend une photographie (5).

5. Procédé selon l'une quelconque des revendications précédentes, **caractérisé en ce que** le sceau officiel de marquage (39) présente une surface ayant un relief définissant un motif d'authentification (40).

6. Procédé selon la revendication précédente, **caractérisé en ce que** ladite surface du sceau officiel de marquage est transparente ou réfléchissante.

7. Support comportant un sceau d'authentification obtenu selon le procédé de l'une quelconque des revendications précédentes.

8. Support comportant une impression et/ou personnalisation graphique, **caractérisé en ce qu'**une partie au moins (58) de l'impression et/ou personnalisation représente un motif géométrique correspondant à une empreinte d'un sceau de marquage, ladite empreinte comportant des marques caractéristiques, et **en ce que** ces marques présentent des nuances et/ou des détails de marquage (37R, 36R) au moins 2 fois plus fins que des points (9, 9', 38) de marquage de faisceau électromagnétique ayant un diamètre égal à 20 µm.

9. Sceau officiel de marquage d'authentification pour dispositif d'impression et/ou personnalisation à faisceau électromagnétique, ledit sceau étant un moyen d'authentification apte à dévier et/ou déformer le faisceau électromagnétique (3) de manière à former un motif géométrique d'authentification représentant une empreinte du sceau et comportant des marques caractéristiques, **caractérisé en ce qu'**il présente une surface ayant un relief (40) définissant un motif d'authentification.

10. Sceau officiel d'authentification selon la revendication précédente, **caractérisé en ce que** la surface est transparente ou réfléchissante.

## Claims

1. A method for producing a forgery-proof graphic printing or customization on a medium, using an electromagnetic beam, **characterized in that** it includes the following steps:
- supply of at least one official marking seal (6, 7), said seal being authentication means able to deviate and/or deform the electromagnetic beam (3) so as to form an authentication geometric pattern representing a print of the seal and including characteristic marks,
- production of the printing (5) and or customization of the medium (4) using the electromagnetic beam deviated and/or deformed by the official marking seal.

2. A method according to claim 1, **characterized in that** the graphic printing or customization is composed of an image (38) of the seal proper.

3. A method according to claim 1, **characterized in that** the graphic printing or customization (5) includes a transformed part (58) which is deviated and/or deformed by the official marking seal.

4. A method according to the preceding claim, **characterized in that** the graphic printing or customization includes a photograph (5).

5. A method according to any one of the preceding claims, **characterized in that** the official marking seal (39) shows a surface with a relief defining an authentication pattern (40).

6. A method according to the preceding claim, **characterized in that** said surface of the official marking seal is transparent or reflecting.

7. A medium including an authentication seal obtained according to the method of any one of the preceding claims.

8. A medium including a graphic printing or customization, **characterized in that** at least one part (58) of the printing or customization represents a geometric pattern corresponding to a print of the marking seal, said print including characteristic marks, and **in that** such marks have marking tones and/or details (37R, 36R) at least twice as fine as electromagnetic beam marking dots (9, 9', 38) having a diameter of 20µm.

9. An official authentication marking seal for an electromagnetic beam printing and/or customization device, said seal being authentication means able to deviate and/or deform the electromagnetic beam (3) so as to form an authentication geometric pattern representing a print of the seal and including characteristic marks, **characterized in that** it shows a surface with a relief (40) defining an authentication pattern.

10. An official authentication seal according to the preceding claim, **characterized in that** the surface is transparent or reflecting.

## Patentansprüche

1. Verfahren zur Herstellung eines fälschungssicheren Drucks und/oder grafischen Personalisierung auf einem Träger per elektromagnetischem Strahl, **dadurch gekennzeichnet, dass** es die folgenden Schritte umfasst:
- Bereitstellung mindestens eines offiziellen Markierungssiegels (6, 7), wobei das genannte Siegel ein Authentifizierungsmittel ist, das den elektromagnetischen Strahl (3) so umleiten und/oder verformen kann, dass ein geometrisches Authentifizierungsmotiv gebildet wird, das einen Abdruck des Siegels darstellt und kennzeichnende Marken umfasst,
- Herstellung des Drucks (5) und/oder der Personalisierung (4) des Trägers (4) anhand des vom offiziellen Markierungssiegel umgeleiteten und/oder verformten elektromagnetischen Strahls.

2. Verfahren gemäß Anspruch 1, **dadurch gekennzeichnet, dass** der Druck und/oder die grafische Personalisierung aus einem Bild (38) des Siegels selbst besteht.

3. Verfahren gemäß Anspruch 1, **dadurch gekennzeichnet, dass** der Druck und/oder die grafische Personalisierung (5) einen vom offiziellen Markierungssiegel umgeleiteten und/oder verformten umgewandelten Teil (58) umfasst.

4. Verfahren gemäß dem vorangehenden Anspruch, **dadurch gekennzeichnet, dass** der Druck und/oder die grafische Personalisierung eine Fotografie (5) umfasst.

5. Verfahren gemäß einem der vorangehenden Ansprüche, **dadurch gekennzeichnet, dass** das offizielle Markierungssiegel (39) eine Fläche mit einem Relief aufweist, das ein Authentifizierungsmotiv (40) definiert.

6. Verfahren gemäß dem vorangehenden Anspruch, **dadurch gekennzeichnet, dass** die genannte Fläche des offiziellen Markierungssiegels transparent oder abstrahlend ist.

7. Träger mit einem Authentifizierungssiegel, das gemäß dem Verfahren einer der vorangehenden Ansprüche erhalten wird.

8. Träger mit einem Druck und/oder einer grafischen Personalisierung, **dadurch gekennzeichnet, dass** mindestens ein Teil (58) des Drucks und/oder der Personalisierung ein geometrisches Motiv darstellt, das einem Abdruck eines Markierungssiegels entspricht, wobei der genannte Abdruck kennzeichnende Marken umfasst, und dass diese Marken Markierungsnuancen und/oder -details (37R, 36R) aufweisen, die mindestens 2 Mal feiner sind als Markierungspunkte (9, 9', 38) des elektromagnetischen Strahls mit einem Durchmesser von 20 µm.

9. Offizielles Authentifizierungs-Markierungssiegel für Druck- und/oder Personalisierungsvorrichtung mit elektromagnetischem Strahl, wobei das genannte Siegel ein Authentifizierungsmittel ist, das den elektromagnetischen Strahl (3) so umleiten und/oder verformen kann, dass ein geometrisches Authentifizierungsmotiv gebildet wird, das einen Abdruck des Siegels darstellt und kennzeichnende Marken umfasst, **dadurch gekennzeichnet, dass** es eine Fläche mit einem Relief (40) aufweist, das ein Authentifizierungsmotiv darstellt.

10. Offizielles Authentifizierungssiegel gemäß dem vorangehenden Anspruch, **dadurch gekennzeichnet, dass** die Fläche durchsichtig oder abstrahlend ist.
